# EUROPÄISCHE PATENTSCHRIFT

(11) **EP 0 123 242 B1**
(45) Veröffentlichungstag und Bekanntmachung des Hinweises auf die Patenterteilung: **27.01.1988**
(21) Anmeldenummer: 84104261.7
(22) Anmeldetag: 14.04.1984
(51) Int. Cl.: F28D 21/00, F28F 21/04

(54) **Rauchgasbeheizter Wärmetauscher für Feuerungsanlagen mit schwefelhaltigen Brennstoffen**
Heat exchanger heated by exhaust gases for furnaces fired with sulphurous fuel
Echangeur de chaleur, chauffé par le gaz des fumées, pour fournaux à combustible sulfureux

(30) Priorität: 23.04.1983 DE 3314757
(43) Veröffentlichungstag der Anmeldung: 31.10.1984
(73) Patentinhaber: Jaumann, Alfons, D-7450 Hechingen-Bechtoldsweiler (DE)
(72) Erfinder: Jaumann, Alfons, D-7450 Hechingen-Bechtoldsweiler (DE)
(74) Vertreter: Möbus, Rudolf, Dipl.-Ing.

(56) Entgegenhaltungen:
- DE-A- 2 943 924
- DE-A- 3 010 886
- DE-A- 3 024 144
- DE-C- 217 126
- US-A- 2 706 109
- US-A- 4 156 625
- US-A- 4 163 430
- US-A- 4 378 045

## Beschreibung

Die Erfindung betrifft einen rauchgasbeheizten Wärmetauscher für Feuerungsanlagen mit schwefelhaltigen Brennstoffen, mit einem vom Rauchgas durchströmten, an einen Heizungskessel-Rauchgasauslassstutzen ansetzbaren Gehäuse, in welchem Durchgänge für ein die Rauchgaswärme aufnehmendes und ableitendes Medium, beispielsweise Wasser oder Luft, angeordnet sind, und mit einer Einrichtung zum Ausfiltern von Schwefelverbindungen, insbesondere Schwefeldioxyd, aus dem Rauchgas bei relativ niedrigen Temperaturen.

Ein rauchgasbeheizter Wärmetauscher der vorstehend genannten Art ist aus der US-A-4163430 bekannt. Bei dem bekannten Wärmetauscher treffen die mit Schadstoffen beladenen Rauchgase zuerst auf die Rohrschlangen des Wärmetauschers und werden erst nach Verlassen des Wärmetauschers gefiltert. Das Ausfiltern der Schadstoffe erfolgt in teuren Aktivkohlefiltern, die zur Regeneration eine besondere Einrichtung erforderlich machen, die für einen normalen Haushalt zu teuer wäre. Auch der Wärmetauscher muss aus hochwertigen korrosionsbeständigen Materialien gefertigt werden, weil seine Einrichtungsteile den im Rauchgas enthaltenen Schadstoffen voll ausgesetzt sind und wegen fehlender Wärmespeicherelemente in den Heizungspausen mit einer Kondenswasserbildung gerechnet werden muss.

Der Erfindung liegt die Aufgabe zugrunde, einen Wärmetauscher der eingangs genannten Art so auszubilden, dass er ein kompaktes, mit geringem Aufwand herstellbares, an unterschiedliche Feuerungsanlagen anpassbares Gerät ergibt, bei welchem neben der Bindung von Schwefelverbindungen auch eine Speicherwirkung möglich ist.

Die gestellte Aufgabe wird erfindungsgemäss dadurch gelöst, dass die Einrichtung zum Ausfiltern der Schwefelverbindungen einen in das Gehäuse austauschbar eingebrachten Wärmespeicher-Einsatzkörper aufweist, der aus mehreren Einzelbausteinen im Baukastensystem zusammengesetzt ist, die aus Materialien bestehen oder auf ihren vom Rauchgas beaufschlagten Flächen eine Beschichtung aufweisen, die die Schwefelverbindungen bindet, und die Durchlasskanäle für das Rauchgas aufweisen, deren Gesamtquerschnitt grösser als der Durchmesser des Heizkessel-Rauchgasauslassstutzens ist, und dass der Einsatzkörper in dem Gehäuse unterhalb und in Rauchgasdurchgangsrichtung vor den im Gehäuse ausgebildeten Durchgängen für das die Rauchgaswärme aufnehmende und ableitende Medium angeordnet ist.

Beim Wärmetauscher gemäss der Erfindung ist die Einrichtung zum Ausfiltern der Schadstoffe keine gesonderte nachgeschaltete Filtereinrichtung, sondern wird durch den in das Gehäuse austauschbar eingebrachten Wärmespeicher-Einsatzkörper gebildet. Zwar ist es grundsätzlich bekannt, in Wärmetauscher Wärmespeicher-Einsatzkörper einzubringen. Solche Wärmespeicher-Einsatzkörper sind z.B. aus der US-A-2706109 bekannt. Es ist aber nicht vorbekannt, einen solchen Wärmespeicher-Einsatzkörper gleichzeitig zum Binden von Rauchgas-Schadstoffen zu verwenden und im Wärmetauschergehäuse so anzuordnen, dass der Schadstoffe bindende Wärmespeicher-Einsatzkörper in Rauchgasdurchgangsrichtung vor dem eigentlichen Wärmetauschbereich liegt und seine Wärme auch in Heizungspausen in den Wärmetauscherbereich günstig abfliessen kann.

Der Wärmespeicher-Einsatzkörper kann beispielsweise aus an sich bekannten Hohllochziegeln zusammengesetzt sein, die aus Ton oder Kalksandstein oder aus möglichst porösen Bausteinen wie Gasbeton, Bims, Blähton oder Kalkschotter gefertigt sind, und die in der Lage sind, einen überraschend hohen Anteil der in dem aus dem Heizkessel ausströmenden und sich durch den grösseren Durchlassquerschnitt im Wärmespeicher verlangsamenden Rauchgas enthaltenden mineralsauren Dämpfe zu adsorbieren. Die Einzelbausteine des Wärmespeicher-Einsatzkörpers können also aus billigen Materialien bestehen, die ohne grossen Kostenaufwand auswechselbar sind und somit auch unter der Einwirkung der gebundenen Schadstoffe korrodieren können.

Durch einen Gehalt an Eisen oder Eisenverbindungen als Katalysatoren im Wärmespeicher-Einsatzkörper oder seiner Beschichtung wird eine Oxydation von Schwefeldioxyd zu Schwefeltrioxyd oder Schwefelsäure, die sich beide leichter adsorbieren und mit Kalk neutralisieren lassen als Schwefeldioxyd, begünstigt.

Der Wärmespeicher-Einsatzkörper eines erfindungsgemäss ausgebildeten Wärmetauschers lässt sich durch die Wahl der Anzahl seiner Einzelkörper sowohl hinsichtlich seiner Wärmespeicher- und Adsorptions-Kapazität als auch hinsichtlich seines Rauchgas-Durchlassquerschnittes im Baukastensystem in verschiedenen Grössen ausbilden und in einem passend und ausreichend gross dimensionierten Einheitsgehäuse unterbringen. Der Materialkostenaufwand ist gering. Damit ist eine wichtige Voraussetzung für den Einsatz des Wärmetauschers in jeder Gebäudeheizungsanlage erfüllt. Der Wärmespeicher-Einsatzkörper ist austauschbar, so dass er zur Wartung oder nach Sättigung seiner Adsorptionsbereiche teilweise oder vollständig ausgewechselt werden kann. Vorteilhafterweise kann der Einsatzkörper aus mineralsaure Dämpfe und staubförmige Emissionsanteile adsorbierenden Bausteinen zusammengesetzt sein, in welche sowohl Durchgangskanäle für das Rauchgas als auch Durchgangskanäle für das die Wärme ableitende Medium eingeformt sind; und hierbei können Durchgangskanäle für das wärmeableitende Medium der einzelnen Bausteine durch Steckverbindungsbrücken miteinander verbunden sein.

Dadurch, dass durch den Wärmetauscher im Rauchgas enthaltene Schwefelverbindungen weitgehend gebunden werden, kann die Abgastemperatur durch den Wärmetauscher stärker als üblich, auch unter 100°C, und somit unter Ausnutzung von Kondensationswärme herabgesetzt werden, ohne dass die Gefahr einer Versottung des Kamins, in welches die Rauchgase weitergeleitet werden, besteht.

Ein erfindungsgemäss ausgebildeter Wärmetauscher ergibt also neben der Verwertung eines Teiles der Rauchgaswärme in Verbindung mit einer Wärmespeicherung eine Bindung eines Grossteils der im Rauchgas enthaltenen Schadstoffe, insbesondere Schwefelverbindungen. Die Beruhigung der Rauchgase, die durch die Vergrösserung des Durchlassquerschnittes erreicht wird und eine längere Wechselwirkungszeit der Rauchgase im Wärmespeicher-Einsatzkörper ergibt, erlaubt eine stärkere Absenkung der Abgastemperatur als gewöhnlich und zwangsläufig auch eine stärkere Ausfällung von Staub, der zusätzliches Adsorptions- oder Absorptionsmaterial bildet.

Nachfolgend werden Ausführungsbeispiele erfindungsgemäss ausgebildeter Wärmetauscher anhand der beiliegenden, weitgehend schematisierten Zeichnung näher erläutert.

### Im einzelnen zeigen:

Fig. 1 einen schematischen zentralen Längsschnitt durch ein erstes Ausführungsbeispiel eines Wärmetauschers;
Fig. 1a eine Teildraufsicht auf einen Hohllochziegelverband, der den Wärmespeicher-Einsatzkörper des Wärmetauschers bildet;
Fig.2a einen schematischen zentralen Längsschnitt durch ein zweites Ausführungsbeispiel eines Wärmetauschers;
Fig.2b den Längsschnitt nach Fig.2a bei auf die Hälfte seiner Grösse reduziertem Wärmespeicher-Einsatzkörper;
Fig. 3 einen schematischen Längsschnitt durch ein drittes Ausführungsbeispiel eines Wärmetauschers;
Fig. 4 einen schematischen Längsschnitt durch ein viertes Ausführungsbeispiel eines Wärmetauschers;
Fig.4a eine Draufsicht auf einen Baustein des Wärmespeicher-Einsatzkörpers;
Fig. eine Draufsicht auf einen anderen Baustein eines Wärmespeicher-Einsatzkörpers, der Kanäle sowohl für das Rauchgas als auch für zu erwärmende Luft aufweist;
Fig. eine Seitenansicht eines Abschlussbausteines mit Luftverbindungskanälen;
Fig. einen Steckrohrbogen zur Verbindung zweier Luftkanäle eines Bausteines analog Fig. 5.

Ein Wärmetauscher gemäss der Erfindung lässt sich in zahlreichen, etwa an die weitgehend heizkesselbedingten Raumverhältnisse in Gebäudeheizungsanlagen angepassten Formen mit beispielsweise rechteckigem oder rundem Querschnitt herstellen. Die in der Zeichnung schematisch dargestellten Wärmetauscher sind lediglich ausgewählte Einzelbeispiele, die beispielsweise an einer Heizraumwand befestigt oder auf einen Heizkessel aufgesetzt sein können.

Der in Fig.1 dargestellte Wärmetauscher 10 besitzt ein rechteckiges, beispielsweise aus nichtrostendem Stahl gefertigtes Gehäuse 11 und ist horizontal in mehrere Einzelbereiche untergliedert. In seinem unteren Bereich ist eine Staubfangkammer 12 ausgebildet, in welche seitlich ein Rauchgas-Anschlussstutzen 13 mündet, der mit dem Rauchgas-Abluftstutzen eines nicht dargestellten Heizkessels verbindbar ist. Die Staubfangkammer 12 ist durch eine verschliessbare Reinigungsöffnung 14 zugänglich und ist nach oben durch einen Tragrahmen 15 begrenzt, auf welchem ein Wärmespeicher-Einsatzkörper 16 aus einzelnen, nebeneinander und übereinander gestapelten Hohllochziegeln 17 aufgebaut ist. Fig. 1 zeigt einen Ausschnitt aus einem Verband aus mit gegenseitigem Abstand zur Bildung von Durchströmspalten 18' und auch auf Lücke angeordneten Hohllochziegeln 17, die im Einsatzkörper 16 vertikal ausgerichtete Durchlasskanäle 18 aufweisen, durch welche hindurch das Rauchgas aus der Staubfangkammer 12 in den oberen Teil des Gehäuses 11 strömen kann. Dort sind - durch zwei Lagen von weiteren Wärmespeicherkörpern 19 voneinander getrennt - Kammern 20 und 21 ausgebildet, in welchen nur schematisch angedeutete Rohrschlangen 22 angeordnet sind. Durch die Rohrschlangen 22 wird Rücklaufwasser einer nicht dargestellten Warmwasser-Zentralheizungsanlage oder Brauchwasser zur Abführung von Rauchgaswärme hindurchgeleitet. Aus der oberen Kammer 21 wird das Rauchgas in einem sich über die ganze Breite des Gehäuses 10 entlang einer Seitenwandung erstreckenden Kanal 23 nach unten zu einer Rauchgasaustritts- öffnung 24 des Gehäuses 11 geleitet.

Das Gehäuse 11 ist auf der den Anschlussstutzen 13 aufweisenden Seitenwandung in seinem mittleren Bereich mit einer grossen, durch eine nicht dargestellte Türe verschliessbaren Öffnung versehen, durch welche hindurch die den Wärmespeicher-Einsatzkörper 16 bildenden Hohllochziegel 17 ausgetauscht werden können.

Die Fig. 2a und 2b zeigen einen Wärmetauscher 30, der einen ähnlichen Innenaufbau wie der Wärmetauscher nach Fig. 1 hat, jedoch zur Erwärmung von Raumluft dient, die mittels eines schematisch angedeuteten Gebläses 31 durch Rohre oder Metallschläuche 32 hindurchgepresst wird, die im oberen Teil des Gehäuses 33 in zwei vom Rauchgas durchströmten Kammern 34 angeordnet sind. Der Luftauslassstutzen ist in der Zeichnung mit der Bezugsziffer 35 bezeichnet. Die untere Hälfte des Gehäuses 33 ist in gleicher Weise wie beim Wärmetauscher 10 mit einem aus einzelnen Hohllochziegeln oder Hohlsteinen zusammengesetzten Wärmespeicher-Einsatzkörper 16' versehen, der auf einem Tragrahmen 15' oberhalb einer Staubsammelkammer 12' angeordnet ist. Das Rauchgas streicht von der Einlassöffnung 13' durch die Hohllochziegel oder Hohlsteine des Wärmespeicher-Einsatzkörpers 16' und durch eine auf den Einsatzkörper 16' aufgelegte Filterschicht 36 aus Koks hindurch in die Wärmetauscherkammern 34. Der Abzug des Rauchgases aus der obersten Wärmetauscherkammer 34 erfolgt wieder über einen sich über die ganze Breite einer Seitenwand erstreckenden Abzugskanal 37 zu einer im unteren Bereich des Gehäuses 33 ausgebildeten Rauchgas-Austrittsöffnung 38.

Fig. 2b zeigt den Wärmetauscher 30 mit seinem Gehäuse 33, ausgelegt für einen kleineren Heizkessel. In diesem Falle sind der Rauchgas-Gesamtdurchlassquerschnitt und das Wärmespeichervolumen durch eine Verkleinerung des Wärmespeicher-Einsatzkörpers 16" praktisch halbiert. Während beim Ausführungsbeispiel nach Fig.2a das Rauchgas durch insgesamt sechs Säulen von jeweils drei Hohllochziegeln 17_{'} oder Hohlsteinen hindurchstreichen kann, weist der Wärmespeicher-Einsatzkörper 16" nur noch drei Säulen von Hohllochziegeln 17' oder Hohlsteinen auf. Der durch die Entfernung von Hohllochziegeln freigewordene Raum 39 ist durch Wandungen 39_{'} abgeschlossen, so dass hier keine Rauchgase hindurchströmen können.

Die in den Wärmetauschern 10 und 30 verwendeten Hohllochziegel 17, 17' sind aus Ton oder Kalksandstein hergestellt. Beide Materialien sind nachweislich in der Lage, einen beträchtlichen Anteil der im Rauchgas enthaltenen Schwefelverbindungen zu adsorbieren. Der Wärmespeicher-Einsatzkörper kann natürlich auch aus noch anderen Materialien, die eine starke Bindung von SOₓ bewirken, hergestellt sein, doch sind die vorstehend genannten Werkstoffe die preiswertesten. Um einen zur Minderung der Umweltverschmutzung wünschenswerten Masseneinsatz der Wärmespeicher zu erreichen, ist es äusserst wichtig, den Preis für solche Wärmespeicher so niedrig wie möglich zu halten.

Fig. 3 zeigt einen schematischen Längsschnitt durch einen Wärmetauscher 40, der wiederum zum Aufwärmen von Raumluft mittels der Abgaswärme gedacht ist. In seinem Gehäuse sind plattenförmige Keramikkörper 41 vertikal mit Abstand parallel zueinander angeordnet. Die Plattenkörper können aus mehreren Einzelsteinen zusammengesetzt sein. In die Keramikkörper sind analog dem in Fig.4a dargestellten plattenförmigen Keramikkörper 51 Kanäle 52 eingeformt, durch welche die zu erwärmende Luft mittels eines Gebläses 42 hindurchgedrückt wird. Die Kanäle 52 sind in den Keramikkörpern 41 der Fig. der Übersichtlichkeit wegen nicht dargestellt, doch ist mit gestrichelten Pfeilen 43 der Weg angezeigt, den die Luft durch die Keramiksteine nimmt, die abwechselnd durch untere Verbindungssteine 44 oder obere Verbindungssteine 45, die im einzelnen in Fig. 6 dargestellt sind, miteinander verbunden sind. Das durch einen Einlassstutzen 46 in den Wärmetauscher eintretende Rauchgas gelangt in die Zwischenräume 47 zwischen den einzelnen Keramikkörpern 41. Diese Zwischenräume sind durch Bleche 48, die alle an einer oberen Tragplatte 49 verankert sind, unterteilt. Die Bleche 48 enden mit Abstand von den unteren Verbindungssteinen 44. Das Rauchgas nimmt einen durch ausgezogene Pfeile angezeigten Weg durch sämtliche Zwischenräume 47 und verlässt den Wärmetauscher 40 durch einen Austrittsstutzen 53. Die Austrittsöffnung für die zu erwärmende Luft ist mit der Bezugsziffer 54 bezeichnet. Hinter dieser Austrittsöffnung 54 befindet sich im oberen Teil des Wärmetauschers 40 eine Luftausgleichskammer 55, in welcher eine Frischluftbeimischung zur erwärmten Raumluft stattfinden kann.

Die unteren und oberen Verbindungssteine 44 und 45 sind gemäss Fig. 5 mit Steckrohranschlüssen 56 versehen. Es sind schmale Verbindungssteine, die jeweils zwischen den Öffnungen der Kanäle 52 von zwei benachbarten Keramikplatten 51 verlaufen. Dabei bestehen Zwischenräume zwischen den einzelnen Verbindungssteinen 44, 45, durch welche die Rauchgase hindurchtreten können. Am Boden des Gehäuses des Wärmetauschers 40 befinden sich unterhalb der Zwischenräume 47 in nicht dargestellter Weise öffenbare Russ- und Staubablagerungskammern 57. Auch beim Wärmetauscher 40 ist das Gehäuse mindestens auf einer Seite offen und durch eine nicht dargestellte Türe verschliessbar. Durch diese Öffnung können die Keramikplatten 41 ausgewechselt werden.

Fig. 4 zeigt einen Wärmetauscher 50, der einen ähnlichen Aufbau wie der Wärmetauscher nach Fig. 3 aufweist. Die mit den Luftdurchlasskanälen 52 ausgestatteten Keramikplatten 51 sind schmäler als die Keramikplatten 41 ausgebildet und auch mit schmäleren Zwischenräumen 58 aneinandergereiht. Die Verbindung der Öffnungen der Kanäle 52 benachbarter Keramikplatten 51 erfolgt über einzelne Steckköpfe 59 mit Steckrohrbrücken 60, zwischen denen das Rauchgas von einem Zwischenraum 58 zum nächsten Zwischenraum überwechseln kann. Die Steckköpfe 59 selbst sind durchgehende Leisten, welche einen Durchgang der Rauchgase abwechselnd über das untere oder das obere Ende einer Keramikplatte 51 hinweg verhindern.

Bei den Wärmetauschern 40 und 50 sind die Keramikplatten 41 und 51 auf beiden Seiten mit einer Beschichtung 61 aus einem SOₓ bindenden Material versehen, beispielsweise einer kalkhaltigen Masse. Nach einer Sättigung dieser Beschichtung mit SOₓ können die Keramikplatten 41, 51 entfernt und in einer alkalisch wirkenden Flüssigkeit regeneriert werden. Auch ist eine Neubeschichtung der Keramikplatten denkbar.

Fig. zeigt eine Draufsicht auf einen Baustein 65 für einen Wärmespeicher-Einsatzkörper der Wärmetauscher, in welchem sowohl schlitzförmige Durchgangskanäle 66 für das Rauchgas als auch runde Durchgangskanäle 67 für Luft oder Wasser, also für das die Wärme ableitende Medium, eingeformt sind. Der Baustein 65 ist beispielsweise aus Kalksandstein geformt, wobei die Wandungen der runden Durchgangskanäle 67 mit einer luft- und wasserundurchlässigen Deckschicht versehen sind. Die Bausteine 65 können dicht gegeneinander gepackt werden, und die Verbindung der runden Durchgangskanäle 67 benachbarter Bausteine 65 kann durch mit nicht dargestellten Abdichtungen versehene Steckrohrbogen 68 gemäss Fig. 7 erfolgen.

## Patentansprüche

1. Rauchgasbeheizter Wärmetauscher für Feuerungsanlagen mit schwefelhaltigen Brennstoffen, mit einem vom Rauchgas durchströmten, an einen Heizungskessel-Rauchgasauslassstutzen ansetzbaren Gehäuse, in welchem Durchgänge für ein die Rauchgaswärme aufnehmendes und ableitendes Medium, beispielsweise Wasser oder Luft, angeordnet sind, und mit einer Einrichtung zum Ausfiltern von Schwefelverbindungen, insbesondere Schwefeldioxyd, aus dem Rauchgas bei relativ niedrigen Temperaturen, dadurch gekennzeichnet, dass die Einrichtung zum Ausfiltern der Schwefelverbindungen einen in das Gehäuse austauschbar eingebrachten Wärmespeicher-Einsatzkörper (16, 16') aufweist, der aus mehreren Einzelbausteinen (17, 17', 41, 51) im Baukastensystem zusammengesetzt ist, die aus Materialien bestehen oder auf ihren vom Rauchgas beaufschlagten Flächen eine Beschichtung aufweisen, die die Schwefelverbindungen bindet, und die Durchlasskanäle für das Rauchgas aufweisen, deren Gesamtquerschnitt grösser als der Durchmesser des Heizkessel-Rauchgasauslassstutzens ist, und dass der Einsatzkörper in dem Gehäuse unterhalb und in Rauchgasdurchgangsrichtung vor den im Gehäuse ausgebildeten Durchgängen für das die Rauchgaswärme aufnehmende und ableitende Medium angeordnet ist.

2. Wärmetauscher nach Anspruch 1, dadurch gekennzeichnet, dass der Wärmespeicher-Einsatzkörper aus Hohllochziegeln (17, 17') zusammengesetzt ist, die aus Ton oder Kalksandstein gefertigt sind.

3. Wärmetauscher nach Anspruch 1 oder 2, dadurch gekennzeichnet, dass der Wärmespeicher-Einsatzkörper Bausteine aufweist, die aus Gasbeton und/oder Bimsstein und/oder Blähton und/oder Kalkschotter nach einem der Ansprüche 1 bis 3, dadurch gekennzeichnet, dass der Einsatzkörper aus mineralsaure Dämpfe und staubförmige Emissionsanteile adsorbierenden Bausteinen (65) zusammengesetzt ist, in welche sowohl Durchgangskanäle (66) für das Rauchgas als auch Durchgangskanäle (67) für das die Wärme ableitende Medium eingeformt sind.

5. Wärmetauscher nach einem der Ansprüche 1 bis 4, dadurch gekennzeichnet, dass Durchgangskanäle für das wärmeableitende Medium der einzelnen Bausteine (17, 17¹, 41, 51, 65) durch Steckverbindungsbrücken (44, 45, 59/60, 68) miteinander verbunden sind.

6. Wärmetauscher nach einem der Ansprüche 1 bis 5, dadurch gekennzeichnet, dass im Bodenbereich seines Gehäuses Russ- und Staubsammelkammern (12,12', 57) ausgebildet sind.

7. Wärmetauscher nach einem der Ansprüche 1 bis 6, dadurch gekennzeichnet, dass der Wärmespeicher-Einsatzkörper (16, 16') oder seine Beschichtung Eisen oder Eisenverbindungen als Katalysatoren enthält.

## Claims

1. A heat-exchanger, heated by flue gas, for furnaces with fuels which contain sulphur, with a housing through which the flue gas flows and which can be fitted onto a heating-boiler flue-gas outlet connection and in which passages for a medium, for example water or air, which absorbs and carries off the flue-gas heat are arranged, and with a contrivance for filtering out sulphur compounds, more especially sulphur dioxide, from the flue gas at relatively low temperatures, characterised in that the contrivance for filtering out the sulphur compound has a heat-storage insert body (16,16') which is introduced exchangeably into the housing and which is composed of a plurality of individual building blocks (17, 17', 41, 51) in the unit construction system, which consist of materials or have on their surfaces acted upon by the flue gas a coating which bind(s) the sulphur compounds, and which have passage ducts for the flue gas, the total cross-section of which is greater than the diameter of the heating-boiler flue-gas outlet connection, and in that the insert body is arranged in the housing underneath and, in the direction of passage of the flue gas, in front of the passages, formed in the housing, for the medium which absorbs and carries off the flue-gas heat.

2. A heat exchanger according to claim 1, characterised in that the heat-storage insert body is composed of hollow perforated bricks (17, 17') which are made from clay or lime sandstone.

3. A heat exchanger according to claim 1 or 2, characterised in that the heat-storage insert body has building blocks which are made from aerated concrete and/or pumice-stone and/or expanded clay and/or crushed limestone.

4. A heat exchanger according to one of claims 1 to 3, characterised in that the insert body is composed of building blocks (65) which adsorb mineral acid fumes and pulverulent emission constituents and into which both passage ducts (66) for the flue gas and passage ducts (67) for the medium carrying off the heat are formed.

5. A heat exchanger according to one of claims 1 to 4, characterised in that passage ducts for the heat-abstracting medium of the individual building blocks (17, 17', 41, 51, 65) are connected to one another by plug-in connecting bridges (44, 45,59/60,68).

6. A heat exchanger according to one of claims 1 to 5, characterised in that soot- and dust-collecting chambers (12, 12_{'}, 57) are formed in the base region of its housing.

7. A heat exchanger according to one of claims 1 to 6, characterised in that the heat-storage insert body (16, 16') or its coating contains iron or iron compounds as catalysts.

## Revendications

1. Echangeur thermique chauffé aux gaz de fumée et destiné à des installations de chauffage à combustibles sulfurés, comprenant une enceinte qui est parcourue par du gaz de fumée, qui peut être reliée à une tubulure d'évacuation de gaz de fumée d'une chaudière de chauffage et dans laquelle sont pratiqués des orifices destinés à un milieu recueillant et évacuant la chaleur des gaz de fumée, par exemple de l'eau ou de l'air, et comprenant un dispositif pour séparer par filtrage des combinaisons sulfureuses, en particulier de l'anhydride sulfureux, du gaz de fumée à des températures relativement basses, caractérisé en ce que le dispositif pour séparer par filtrage des combinaisons sulfureuses comporte un corps d'accumulation thermique interne (16, 16') interchangeable et disposé dans l'enceinte et qui est conçu sous la forme d'un système modulaire constitué de plusieurs éléments individuels (17, 17', 41, 51) qui sont réalisés dans des matériaux ou comportent, sur leur surface exposée au gaz de fumée, un revêtement, capables de fixer les combinaisons sulfureuses, et qui comportent des canaux de passage du gaz de fumée, dont la section transversale totale est supérieure au diamètre de la tubulure d'évacuation de gaz de fumée d'une chaudière de chauffage, et en ce que, dans l'enceinte, le corps interne est disposé sous les orifices ménagés dans l'enceinte et destinés au milieu recueillant et évacuant la chaleur des gaz de fumée et, dans le sens de passage des gaz de fumée, devant ces orifices.

2. Echangeur thermique conforme à la revendication 1, caractérisé en ce que le corps d'accumulation thermique interne est constitué de briques perforées (17,17' ) qui sont réalisées en argile ou en sable calcaire.

3. Echangeur thermique conforme à la revendication 1 ou 2, caractérisé en ce que le corps d'accumulation thermique interne comprend des blocs de construction réalisés en béton-gaz et/ou en pierre ponce et/ou en argile expansée et/ou en agrégats calcaires.

4. Echangeur thermique conforme à l'une des revendications 1 à 3, caractérisé en ce que le corps interne est constitué de blocs de construction (65) qui sont capables d'adsorber des vapeurs minérales acides et des fractions d'émissions pulvérulentes et dans lesquels sont moulés des canaux de passage (66) pour le gaz de fumée et des canaux de passage (67) pour le milieu évacuant la chaleur.

5. Echangeur thermique conforme à l'une des revendications 1 à 4, caractérisé en ce que les canaux de passage du milieu évacuant la chaleur pratiqués dans les différents blocs de construction (17, 17_{'}, 41, 51, 65) peuvent être reliés les uns aux autres par des cavaliers de jonction (44, 45, 59/60, 68).

6. Echangeur thermique conforme à l'une des revendications 1 à 5, caractérisé en ce qu'au fond de son enceinte sont disposés des compartiments collecteurs de suie et de poussière (12, 12', 57).

7. Echangeur thermique conforme à l'une des revendications 1 à 6, caractérisé en ce que le corps d'accumulation thermique interne (16, 16') ou son revêtement contient du fer ou des combinaisons ferreuses en tant que catalyseurs.
